# FASCICULE DE BREVET EUROPEEN

(11) **EP 0 517 123 B1**
(45) Date de publication et mention de la délivrance du brevet: **03.07.1996**
(21) Numéro de dépôt: 92109165.8
(22) Date de dépôt: 01.06.1992
(51) Int. Cl.: H01R 13/658, H01R 13/625

(54) **Dispositif de blindage de connecteur**
Abschirmvorrichtung für Verbinder
Shielding device for connector

(30) Priorité: 04.06.1991 FR 9106731
(43) Date de publication de la demande: 09.12.1992
(73) Titulaire: FRAMATOME CONNECTORS PONTARLIER, 92400 Courbevoie (FR)
(72) Inventeur: Philippe, Jacky, F-25300 Houtaud (FR)
(74) Mandataire: Weinmiller, Jürgen

(56) Documents cités:
- EP-A- 0 018 552
- GB-A- 2 115 624

## Description

La présente invention concerne un dispositif de blindage d'un connecteur, comprenant deux éléments mutuellement connectables au moyen d'une pluralité de broches parallèles entre elles, ces broches étant connectées, ou connectables, à des contacts électriques faisant partie d'un circuit imprimé porté par une plaque, la connexion entre les deux éléments se faisant par rapprochement d'une première face d'un premier élément avec une seconde face de l'autre élément, ce connecteur étant muni d'un mécanisme de verrouillage comportant une pièce métallique, montée sur ledit premier élément, cette pièce formant une ceinture entourant les faces de cet élément perpendiculaires à sa face destinée à être rapprochée de l'autre élément pour la connexion mutuelle des deux éléments, et étant munie d'organes crochus s'étendant perpendiculairement à deux arêtes de ladite première face, vers l'extérieur de l'élément, ces organes crochus coopérant, pour le verrouillage des deux éléments, avec des organes d'accrochage solidaires du second élément.

Un dispositif de ce genre est déjà connu et il est décrit dans EP-A-0 018 552.

Un but de l'invention est de réaliser un tel dispositif comprenant un blindage assurant la protection des broches de connexion électrique des fils conducteurs faisant partie des câbles raccordés au moyen du connecteur, contre les interférences électromagnétiques, notamment en vue de permettre l'utilisation de signaux à fréquence élevée, en particulier en téléphonie.

Un autre but de l'invention est de permettre la réalisation d'un tel blindage, de manière simple et rationnelle, en apportant le minimum de modification aux pièces du connecteur de type connu, tel que mentionné ci-dessus, et en respectant les normes, notamment la norme DIN, portant sur la forme et la disposition des contacts électriques ainsi que l'encombrement du connecteur.

A cet effet, le dispositif selon l'invention est caractérisé en ce que les parois latèrales de ladite pièce métallique, montée sur le premier élément, s'étendent en regard desdites broches, sur toute leur longueur, et en ce qu'elle est munie d'au moins un organe de contact électrique élastique, agencé de manière à faire contact avec une piste de blindage faisant partie dudit circuit imprimé, le deuxième élément du connecteur étant également entouré d'une ceinture en matériau conducteur électrique, et lesdits organes d'accrochage étant agencés de manière à réaliser une connexion électrique entre cette dernière ceinture et ladite pièce métallique montée sur le premier élément, lors du verrouillage mutuel des deux éléments.

Conformément à une première forme d'exécution particulière du dispositif, ladite pièce métallique est montée sur le premier élément de manière à pouvoir être déplacée par rapport de celui-ci, parallèlement auxdites arêtes, en étant rappelée en position fixe par un élément élastique, lesdits organes d'accrochage étant disposés de manière fixe par rapport au second élément.

Avantageusement, lesdits organes d'accrochage font partie intégrante d'une pièce métallique constituant ladite ceinture entourant le second élément.

Selon une autre forme d'exécution du dispositif, ladite pièce métallique montée sur le premier élément est fixe par rapport à celui-ci, lesdits organes d'accrochage coopérant avec les organes crochus de cette pièce métallique, étant portés par une autre pièce métallique montée sur le deuxième élément, de manière à pouvoir être déplacée par rapport à celui-ci, en étant rappelée en position fixe par un élément élastique, cette autre pièce métallique constituant ladite ceinture entourant le second élément.

L'invention sera bien comprise d'après la description détaillée, qui va suivre, d'une forme particulière d'exécution du dispositif selon l'invention, cette description étant faite à titre d'exemple non limitatif, en se référant au dessin annexé dans lequel :
La Fig. 1 montre les deux éléments du connecteur, vus en élévation latérale et en coupe partielle, ces deux éléments étant séparés l'un de l'autre;
La Fig. 2 illustre l'opération de connexion mutuelle des deux éléments représentés à la Fig. 1, ainsi que la manière dont sont réalisés le verrouillage et le blindage du connecteur.
La Fig. 3 représente, en variante, un élément du connecteur de la Fig. 1.

L'élément de connecteur 1, réalisé en matière isolante, est fixé, comme on le voit à la Fig. 1, au moyen de vis 3, sur une baie 2 présentant une carte de circuit imprimé. La baie 2 peut être, par exemple, horizontale (comme représentée) ou bien verticale. Une pluralité de broches 4 sont fixées, par leur base, sur la baie 2 et connectées électriquement au circuit imprimé. Chacune de ces broches traverse une ouverture 5 correspondante pratiquée à travers le fond de l'élément 1. Une pièce métallique 6, constituant une ceinture entourant l'élément 1, est montée sur cet élément, de manière à pouvoir être déplacée, par rapport à celui-ci, parallèlement à ses arêtes horizontales, dans le sens repéré par la flèche F₁, à la Fig. 1, lorsque l'on exerce une poussée dans ce sens, sur une paroi d'extrémité 7 de la pièce métallique 6. Un ressort constitué par une lame métallique élastique 8 s'appuie, d'une part, sur un rebord 1a de l'élément de connecteur 1 et, d'autre part, sur la paroi 7 de la pièce 6, et tend à rappeler la pièce métallique 6 dans la position fixe représentée au dessin (Figures 1 et 2). La manière dont est réalisé le montage de la pièce 6 sur l'élément de connecteur 1 est similaire à celle qui est décrite en détail dans EP-A-0 018 552 mentionné ci-dessus, auquel on peut se reporter, si nécessaire.

La pièce métallique 6 est munie de crochets 9 s'étendant à partir de ses arêtes horizontales supérieures 6a, perpendiculairement à celles-ci, et elle constitue la partie mâle d'un verrou dont la partie femelle comprend des organes d'accrochage, réalisés sous forme d'encoches 10, dont la forme et la disposition correspondent à celles des crochets 9, ces encoches étant pratiquées dans une pièce métallique 11 entourant le deuxième élément 12 du connecteur.

Le deuxième élément 12 du connecteur comprend un capot en deux parties, en matière plastique isolante, assemblé par emboîtement et vissage.

Les parois latérales de la pièce métallique 6 s'étendent en regard des broches 4, sur toute la longueur de ces dernières, et elles sont délimitées, au voisinage de la surface de la baie 2, par des arêtes horizontales inférieures 6b sur lesquelles sont fixés, par exemple par soudage, des patins métalliques élastiques 13 assurant un bon contact galvanique entre la pièce métallique 6 et une piste de blindage faisant partie du circuit imprimé (non représenté) disposé dans la baie 2. Les patins 13 peuvent également être directement découpés dans des parois rapportées 17, fixées sur le corps de la pièce 6, par exemple par soudage, comme représenté à la figure 3.

La partie avant 12a de l'élément 12, c'est-à-dire celle qui est destinée à être insérée à l'intérieur du compartiment correspondant 1a de l'autre élément de connecteur 1, dans lequel les extrémités des broches 4 font saillie, porte une pluralité d'ouverture 14 (Fig. 2) dont chacune est destinée à recevoir une des broches 4 lors de l'assemblage mutuel des deux éléments de connecteur 1 et 12. Ces ouvertures 14 sont munies de moyens de contact électrique permettant d'assurer la connexion électrique de chacun des fils 15 d'un câble 16 (Fig. 2) avec une broche 4 correspondante.

Pour relier ensemble les deux éléments 1 et 12 du connecteur, on déplace la pièce de verrouillage 6 dans le sens indiqué par la flèche F₁ (c'est-à-dire vers la droite de la Fig. 1), en appuyant sur la paroi 7, de sorte que lorsque les ouvertures 14 viennent en regard des broches 4, les crochets 9 peuvent pénétrer dans les encoches 10 correspondantes, en permettant ainsi l'enfoncement complet de la partie avant 12a de l'élément de connecteur 12 dans le compartiment 1a de l'élément de connecteur 1, par rapprochement de ces deux éléments de connecteur dans le sens indiqué par la flèche F₂ à la Fig. 1. Après quoi, il suffit de relâcher la pression sur l'organe de verrouillage mâle 6 pour que les crochets 9 se placent en position de verrouillage dans les encoches 10. A ce moment, les deux éléments de connecteur sont verrouillés dans leur position de connexion, illustrée à la Fig. 2, et un excellent contact galvanique est réalisé entre les pièces métalliques 6 et 11, en assurant un blindage très efficace protégeant les broches 4 et les moyens de contact électrique de la partie avant 12a de l'élément de connecteur 12, avec continuité galvanique entre les différentes parties de ce blindage et une ou plusieurs pistes conductrices correspondantes prévues sur le circuit imprimé.

Il est à remarquer que, dans la forme d'exécution du dispositif qui vient d'être décrit, du fait que la pièce 6 sur laquelle sont fixés les patins connecteurs 13 est mobile en translation, comme indiqué plus haut, il se produit à chaque opération de déconnexion et de connexion des éléments 1 et 12 du connecteur, un mouvement de glissement de ces patins sur la piste de blindage correspondante du circuit imprimé, dont il résulte un effet d'auto-nettoyage du contact.

Il est, bien entendu, possible d'apporter des variations au dispositif qui fait l'objet de la présente invention et de le réaliser sous d'autres formes que celles qui viennent d'être décrites.

En particulier, la pièce métallique 11 qui constitue la ceinture conductrice électrique entourant le capot de l'élément 12 du connecteur, peut être remplacée par une pièce de forme identique, fabriquée en matière plastique chargée d'une substance conductrice telle qu'un métal, ou bien par un ou plusieurs éléments de paroi intégrés au capot de l'élément 12, ces éléments étant réalisés en une matière plastique rendue conductrice électrique au moyen d'une charge appropriée.

D'autre part, bien que selon l'exemple décrit ci-dessus, c'est la pièce mâle 6 du verrou qui est mobile en translation, on pourrait également réaliser un connecteur conforme à l'invention dans lequel cette pièce mâle 6 serait fixe par rapport à l'élément 1 sur laquelle elle est montée, la pièce femelle 11 du verrou étant alors mobile par rapport à l'élément correspondant 12 du connecteur.

Afin de mettre pleinement à profit les avantages du connecteur blindé selon l'invention, il est indiqué d'utiliser des câbles constitués de cordons blindés individuellement, dont chacun se termine par un fil de signal et une tresse de masse, respectivement sertis sur une bague de contact correspondante, les deux contacts ainsi réalisés étant insérés dans les alvéoles d'un organe isolant, éventuellement blindé, destiné à être lui-même introduit dans les alvéoles de l'élément correspondant du connecteur.

## Revendications

1. Dispositif de blindage d'un connecteur comprenant deux éléments (1, 12) mutuellement connectables au moyen d'une pluralité de broches (4) parallèles entre elles, ces broches (4) étant connectées, ou connectables, à des contacts électriques faisant partie d'un circuit imprimé porté par une plaque, la connexion entre les deux éléments (1, 12) se faisant par rapprochement d'une première face d'un premier élément (1) avec une seconde face de l'autre élément (12), ce connecteur étant muni d'un mécanisme de verrouillage comportant une pièce métallique (6), montée sur ledit premier élément (1), cette pièce (6) formant une ceinture entourant les faces de cet élément (1) perpendiculaires à sa face destinée à être rapprochée de l'autre élément (12) pour la connexion mutuelle de ces deux éléments (1, 12), et étant munie d'organes crochus (9) s'étendant perpendiculairement à deux arêtes de ladite première face, vers l'extérieur de l'élément (1), ces organes crochus (9) coopérant, pour le verrouillage des deux éléments (1, 12) avec des organes d'accrochage (10) solidaires du second élément (12), caractérisé en ce que les parois latèrales de ladite pièce métallique (6), montée sur le premier élément (1), s'étendent en regard desdites broches (4), sur toute leur longueur, et en ce qu'elle est munie d'au moins un organe de contact électrique élastique (13), agencé de manière à faire contact avec une piste de blindage faisant partie dudit circuit imprimé, le deuxième élément (12) du connecteur étant également entouré d'une ceinture (11) en matériau conducteur électrique et lesdits organes d'accrochage (10) étant agencés de manière à réaliser une connexion électrique entre cette dernière ceinture (11) et ladite pièce métallique (6) montée sur le premier élément (1), lors du verrouillage mutuel des deux éléments (1, 12).

2. Dispositif selon la revendication 1, caractérisé en ce que ladite pièce métallique (6) est montée sur le premier élément (1), de manière à pouvoir être déplacée par rapport à celui-ci, parallèlement auxdites arêtes, en étant rappelée en position fixe par un élément élastique (8) et en ce que lesdits organes d'accrochage (10) sont disposés de manière fixe par rapport au second élément (12).

3. Dispositif selon la revendication 2, caractérisé en ce que lesdits organes d'accrochage (10) font partie intégrante d'une pièce métallique (11) constituant ladite ceinture entourant le second élément (12).

4. Dispositif selon la revendication 1, caractérisé en ce que ladite pièce mécanique (6) montée sur le premier élément (1) est fixe par rapport à celui-ci, lesdits organes d'accrochage (10) coopérant avec les organes crochus (9) de cette pièce métallique (6) étant portés par une autre pièce métallique, montée sur le deuxième élément (12), de manière à pouvoir être déplacée par rapport à celui-ci, en étant rappelée en position fixe par un élément élastique, cette autre pièce métallique constituant ladite ceinture entourant le second élément.

5. Dispositif selon l'une des revendications 1 à 4, caractérisé en ce que plusieurs organes de contact électrique élastiques sont découpés dans une paroi rapportée (17), qui constitue ledit prolongement de ladite pièce métallique (6) montée sur le premier élément (1).

6. Dispositif selon la revendication 5, caractérisé en ce que ladite paroi (17) rapportée est soudée sur ladite pièce métallique (6).

## Patentansprüche

1. Abschirmvorrichtung für einen Verbinder, der zwei miteinander mittels einer Vielzahl von untereinander parallelen Stiften (4) verbundene Elemente (1, 12) aufweist, wobei diese Stifte (4) mit elektrischen Kontakten verbunden oder verbindbar sind, die Teil einer Druckschaltung bilden, die von einer Platte getragen wird, wobei die Verbindung zwischen den beiden Elementen (1, 12) durch Annäherung einer ersten Fläche eines ersten Elements (1) an eine zweite Fläche des anderen Elements (12) erfolgt und ein Verriegelungsmechanismus vorgesehen ist, der ein Metallteil (6) aufweist, das auf dem ersten Element (1) montiert ist, wobei dieses Bauteil (6) einen Gürtel bildet, der die Flächen dieses Elements (1) senkrecht zu seiner Seite umgibt, die an das andere Element (12) zur gegenseitigen Verbindung dieser beiden Elemente (1, 12) angenähert werden soll, und hakenförmige Organe (9) aufweist, die sich senkrecht zu zwei Kanten der ersten Fläche nach außerhalb des Elements (1) erstrecken, wobei diese hakenförmigen Elemente (9) zur Verriegelung der beiden Elemente (1, 12) mit Einhakorganen (10) zusammenwirken, die mit dem zweiten Element fest verbunden sind, dadurch gekennzeichnet, daß die Seitenwände des Metallteils (6), das auf dem ersten Element (1) montiert ist, sich vor den Stiften (4) über ihre ganze Länge erstreckt und daß das Metallteil mindestens ein Organ (13) für einen elastischen elektrischen Kontakt aufweist, das so ausgebildet ist, daß es einen Kontakt mit einer leitenden Abschirmspur herstellt, die Teil der Druckschaltung ist, daß das zweite Element (12) des Verbinders ebenfalls von einem Gürtel (11) aus elektrisch leitendem Material umgeben ist und daß die Einhakorgane (10) so ausgebildet sind, daß sie bei der gegenseitigen Verriegelung der beiden Elemente (1, 12) eine elektrische Verbindung zwischen diesem letzteren Gürtel (11) und dem Metallteil (6) herstellen, das auf dem ersten Element (1) montiert ist.

2. Vorrichtung nach Anspruch 1, dadurch gekennzeichnet, daß das Metallteil (6) so auf dem ersten Element (1) montiert ist, daß es in Bezug auf dieses Element parallel zu den Kanten bewegt werden kann und in die Endstellung durch ein elastisches Element (8) gedrückt wird, und daß die Einhakorgane (10) auf dem zweiten Element (12) befestigt sind.

3. Vorrichtung nach Anspruch 2, dadurch gekennzeichnet, daß die Einhakorgane (10) integraler Bestandteil eines Metallteils (11) sind, das den das Element (12) umgebenden Gürtel bildet.

4. Vorrichtung nach Anspruch 1, dadurch gekennzeichnet, daß das auf dem ersten Element (1) montierte Metallteil (6) in Bezug auf dieses Element befestigt ist, während die Einhakorgane (10), die mit den hakenförmigen Organen (9) dieses Metallteils (6) zusammenwirken, von einem anderen Metallteil getragen werden, das auf dem zweiten Element (12) montiert ist und in Bezug auf dieses Element bewegt werden kann sowie durch ein elastisches Element in die Endstellung gedrückt wird, wobei dieses andere Metallteil den das zweite Element umgebenden Gürtel bildet.

5. Vorrichtung nach einem der Ansprüche 1 bis 4, dadurch gekennzeichnet, daß mehrere elastische elektrische Kontaktorgane in einer Wand (17) ausgeschnitten sind, die die Verlängerung des Metallteils (6) darstellt, das auf dem ersten Element (1) montiert ist.

6. Vorrichtung nach Anspruch 5, dadurch gekennzeichnet, daß diese Wand (17) an das Metallteil (6) angeschweißt ist.

## Claims

1. Connector screening device comprising two members (1, 12) adapted to be connected together by means of a plurality of parallel pins (4), said pins (4) being connected or connectable to electrical contacts forming part of a printed circuit carried by a board, the connection between the two members (1, 12) being effected by moving a first face of a first member (1) towards a second face of the other member (12), said connector being provided with a locking mechanism including a metal member (6) mounted on said first member (1), said member (6) forming a belt surrounding the faces of said member (1) perpendicular to its face intended to be moved towards the other member (12) to connect the two members (1, 12) together, and being provided with hooked members (9) perpendicular to two edges of said first face extending outwardly of the member (1), said hooked members (9) co-operating to lock the two members (1, 12) with hooking members (10) attached to the second member (12), characterised in that the lateral walls of said metal member (6), mounted on the first member (1), face said pins (4) along all of their length and in that it is provided with at least one resilient electrical contact member (13) adapted to make contact with a screening track forming part of said printed circuit, the second member (12) of the connector being also surrounded by an electrically conductive material belt (11) and said hooking members (10) being adapted to make an electrical connection between the latter belt (11) and said metal member (6) mounted on the first member (1) when the two members (1, 12) are locked together.

2. Device according to claim 1 characterised in that said metal member (6) is mounted on the first member (1) so that it can move relative to it in a direction parallel to said edges, being spring-loaded into a fixed position by a spring member (8), and in that said hooking members (10) are fixed relative to the second member (12).

3. Device according to claim 2 characterised in that said hooking members (10) are an integral part of a metal member (11) constituting said belt surrounding said second member (12).

4. Device according to claim 1 characterised in that said mechanical member (6) mounted on the first member (1) is fixed to the latter, said hooking members (10) cooperating with the hooked members (9) of said metal member (6) being carried by another metal member mounted on the second member (12) so that they can move relative to the latter, being spring-loaded into a fixed position by a spring member, said other metal member constituting said belt surrounding the second member.

5. Device according to any one of claims 1 to 4 characterised in that a plurality of elastic electrical contact members are cut out from an attached wall (17) that constitutes said extension of said metal member (6) mounted on the first member (1).

6. Device according to claim 5 characterised in that said attached wall (17) is welded to said metal member (6).
